# EUROPÄISCHE PATENTSCHRIFT

(11) **EP 0 655 040 B1**
(45) Veröffentlichungstag und Bekanntmachung des Hinweises auf die Patenterteilung: **02.07.1997**
(21) Anmeldenummer: 94917550.9
(22) Anmeldetag: 14.06.1994
(51) Int. Cl.: B63C 7/16

(54) **ANORDNUNG UND VERFAHREN ZUR TANKERNOTENTLEERUNG VON IN SEENOT GERATENEN TANKSCHIFFEN**
DEVICE AND METHOD FOR THE EMERGENCY EMPTYING OF THE TANKS OF OIL TANKERS IN DISTRESS
SYSTEME ET PROCEDE PERMETTANT DE VIDANGER EN URGENCE LES CITERNES DE PETROLIERS EN DETRESSE

(30) Priorität: 23.06.1993 DE 4321526
(43) Veröffentlichungstag der Anmeldung: 31.05.1995
(73) Patentinhaber: Reichert, Heiko, 09111 Chemnitz (DE)
(72) Erfinder: Reichert, Heiko, 09111 Chemnitz (DE)
(74) Vertreter: Horn, Klaus, Dr.
(86) Internationale Anmeldenummer: DE9400667
(87) Internationale Veröffentlichungsnummer: WO9500388

(56) Entgegenhaltungen:
- WO-A-90/13475
- US-A- 3 026 545
- US-A- 3 417 942
- US-A- 3 886 612
- US-A- 5 174 384

## Beschreibung

### Technisches Gebiet

Die Erfindung betrifft das technische Gebiet der Wasserfahrzeuge, insbesondere die dazugehörigen Ausrüstungen, und insofern eine Anordnung und eine Verfahrensweise zur Tankernotentleerung in Havariefällen, wobei an der Schiffsbordwand in der Nähe der Tankbehälter des Schiffes Öffnungen und Schlauchverbindungen vorgesehen sind, durch die im Notfall das Transportgut, die gefährliche Flüssigkeit, insbesondere Rohöl, Treibstoff, Chemikalie, aus dem in Seenot geratenen Tanker abgeführt wird.

### Stand der Technik

Allgemein bekannt ist, dass nach derzeitigem Stand der Erkenntnisse und der Technik bei Tankerhavarien die erforderlichen Evakuierungen bzw. Notentleerungen an das Vorhandensein mindestens einer der nachfolgenden Voraussetzungen gebunden sind.
- Das havarierte Schiff muss mindestens noch bedingt manövrierfähig sein.
- Auf dem Schiff müssen Mannschaften anwesend sein, um die erforderlichen Maßnahmen durchzuführen.
- Das Schiff muss noch über Antriebsenergien für an Bord befindliche Aggregate, z.B Pumpen, Aufbohrgeräte, Kranausleger bzw.
   - einrichtungen oder Winden, sowie über diese Aggregate in ihrer Funktionsfähigkeit nach der Havarie verfügen.
Zur Tankernotentleerung bei verringerter Explosionsgefahr offenbart die Schrift DE G 90 10 090.5 U1 die eine Vorrichtung/Verfahren gemäß dem Oberbegriff der Ansprüche 1 und 9 entspricht eine Anordnung zum Anbohren von Tankerwänden. Dazu ist es notwendig, dass ein Hilfstanker mit ähnlichem Fassungsvermögen längsseits festmacht, wobei über Puffer und Abstandshalter sowie eine Verzurrung ein Zweierverbund hergestellt werden muss. Das Aufbohren der Bordwände ist zu aufwendig, insbesondere im Hinblick auf den Zeitrahmen, der bei einer solchen Havarie zur Verfügung steht, somit eine oft entscheidende Rolle spielt, da Zwänge vorgegeben werden, die mit dieser technischen Lösung nicht zu erfüllen sind. Gleichfalls dürfte es wohl nur noch sehr selten möglich sein, solch einen Tankerverbund herzustellen, da mit grösster Wahrscheinlichkeit der Havarist nicht mehr in der dafür erforderlichen Lagestabilität anzutreffen ist. Bei einem Totalausfall der Energiequellen des Havaristen lassen sich auch die großvolumigen Schläuche nicht mehr auffüllen, so die Schlauchverbindung zwischen den beiden Schiffen überhaupt herstellbar gewesen ist. In der DE OS 29 16 489 A1 wird eine Anordnung zur Aufnahme von Öl zum Leichtern von in Seenot geratenen Tankern beschrieben, die eine Vielzahl von Schläuchen, denen je eine Fülleitung und ein Halte- bzw. Schleppseil längs beigeordnet sind, und ein Füllaggregat vorsieht. Auf entsprechenden Rampen auf dem Deck des Schiffes sollen diese Schläuche mit ihren Fülleitungen und Halteseilen im zusammengerollten Zustand plaziert sein. Im Havariefall sollen diese Schläuche ausgerollt, gewassert und mit Öl gefüllt werden. Neben dem hohen Zeitaufwand, der erforderlich ist, um die notwendigen Ölmengen in die auszurollenden Schläuche abzupumpen, ergibt sich ein sehr hoher Platzbedarf, um diese Einrichtungen auf dem Schiffsdeck zu plazieren. Desgleichen ist diese technische Lösung nicht mehr funktionsbereit, wenn es auf dem Tankschiff zum Totalausfall der Energiequellen im Verlaufe der Havarie kommt. Die DE OS 30 26 836 A1 offenbart eine Anordnung zur Übergabe von Flüssigkeiten auf und von Tankern, die mit flexiblen Schläuchen arbeitet und als stationäre Anlage an Land ausgebildet ist. Solche technischen Lösungen, wie auch von DE G 78 03 631 U1 beschrieben, eignen sich zur Entleerung von Tankern auf See in Havariesituationen nicht. Eine Umhüllung starrer Rohrleitungen bzw. beweglich verbundener starrer Rohrstücke wird in DE OS 37 25 307 A1 dargestellt. Sie betrifft jedoch starre Unterwasserpipelines und ist als Lecksicherung dieser vorgesehen.

### Darstellung der Erfindung

Der Erfindung liegt die Aufgabe zugrunde, eine Anordnung und eine Verfahrensweise zu schaffen, mit denen ein havarierter Tanker in jeder Lage notentleert werden kann, ohne dass Personen den Havaristen betreten und/oder Hilfstanker, -inseln oder -einrichtungen jeglicher Art am Havaristen anlegen oder in dessen unmittelbare Nähe kommen müssen. Diese Aufgabe wird anordnungsgemäss nach Ansprüch 1 wie nachfolgend dargestellt gelöst. Alle Tankbehälter im Schiff sind mit Druckgasflaschen ausgerüstet und miteinander verbunden. In den Verbindungsrohrleitungen sind aus der Ferne zu betätigende Ventile angeordnet. An den Schiffsbordwänden ist an jedem Tankbehälter, vorzugsweise unterhalb der Kiellinie, je eine im Normalzustand mit einem Deckel wasserdicht verschlossene Luke angeordnet, deren Deckel über einen funkfernsteuerbaren Entriegelungsbolzen und ein exzentrisch angeordnetes Drehgelenk verfügt. Im Innenraum zwischen den Tankbehältern und den Lukendeckeln, gegebenenfalls auch zwischen den Tankbehältern selbst, sind aufgetrommelte bzw. in Zick-zack-Lagen gelegte Schläuche angebracht, wobei jeweils einer an je einem Tank fest angeschlossen ist und mit einer Kupplungseinrichtung, einer Schlauchantriebseinrichtung und einem Airbag am anderen Schlauchende, sowie mit einer über die gesamte Schlauchlänge parallel verlaufenden Fangleine versehen ist. Alternativ können die Fangleinen gesondert aufgetrommelt sein. Alle Ventilantriebs-, Lukenentriegelungs- sowie Schlauch- und Fangleinenantriebseinrichtungen stehen mit externen, unabhängig voneinander bestehenden, im normalen Schiffsbetrieb immer in voller Aufladung gehaltenen Energiequellen in Verbindung. Für jede Einzelfunktion an den verschiedenen Antriebseinrichtungen ist eine einmalig zu verwendende, gesonderte, codierte Funkfrequenz zugeordnet. Eine parallele Verdrahtung mit einer zentralen Empfangsstation an Bord ist zur Weitergabe sämtlicher Funkkommandos an die einzelnen Antriebe angeordnet. Katapultierbare Beiboote mit Winden, Pumpen, Kompressoren als Havarie- und Rettungsinseln und aufblasbare, elastische, festverankerbare und nach oben entlüftbare Pontontanks oder Ballons sind auf dem Tanker angebracht. Die Tanks sind mit Heizeinrichtungen, vorzugsweise auf induktiver Basis unter Nutzung der vorbekannten Wirkung der elektromagnetischen Wellen im Hochfrequenzbereich - Mikrowellen -, ausgerüstet, welche über Akkumulatoren oder Generatoren betrieben werden. Damit lässt sich das Transportgut in relativ kurzer Zeit gut transportfähig machen. Die Ventile der Rohrleitungen zur Tankverbindung und die funkfernsteuerbaren Entriegelungsbolzen der Luken sind mit elektromechanischen, elektropneumatischen, elektrohydraulischen und/oder pyrotechnischen Antriebs- bzw. Absprengeinrichtungen ausgestattet. Die Schläuche bestehen aus elastischem, somit volumen- und durchmessererweiterungsfähigem Material, sind doppelwandig ausgebildet, in den inneren Schläuchen mit einem Drahtgewebe/-geflecht/-netz zur Aufheizung des Transportgutes mittels Mikrowellen, somit zum Erhalt seiner Transportfähigkeit, versehen und ca. 300 m lang. Beide Schlauchhüllen besitzen jeweils nach aussen und nach innen wirkende wärmereflektierende/-isolierende Schichten, die ebenfalls dem Erhalt der Transportfähigkeit des Transportgutes dienen. Die Fangleinen der Schläuche sind gleichfalls ca. 300 m lang und bestehen aus einem hochfesten Werkstoff, vorzugsweise Nylon, oder sind als dünnes Stahlseil ausgebildet. An den Enden der Fangleinen sind ein mit einer Gaspatrone angetriebenes Projektil sowie ein funkgesteuert auslösbarer Airbag angeordnet. Die externen Energiequellen für die Ventilantriebs- und Lukenentriegelungseinrichtungen sind als Elektroakkumulatoren oder Gaspatronen und für die Schlauch- und Fangleinenantriebe als Gaspatronen ausgebildet, wobei im Falle der Akkumulatorenversorgung alle Antriebseinrichtungen selbst und Funksignalempfangseinrichtungen an den Antriebseinrichtungen über ein gesondertes Verdrahtungsnetz verbunden sind.
Verfahrensgemäss wird nach Ansprüch 9 die Aufgabe dadurch gelöst, dass mittels eines Funksignales die Luken, die sich in der dem Zweck entsprechend günstigsten Lage befinden, geöffnet werden, indem durch die Lukenentriegelungseinrichtung der Entriegelungsbolzen betätigt wird. Die Schläuche werden mit den Fangleinen oder die Fangleinen allein werden nach der Lukenöffnung gleichfalls mittels Funksignalauslösung durch ihre Schlauchantriebseinrichtung bzw. mit Gaspatrone in die offene See getrieben und dabei von ihrer Trommel im Schiff abgerollt. Nach Erreichen eines genügend großen Abstandes vom Schiffsrumpf werden durch erneute Funkansteuerung die Airbags am Schlauch- und/oder Fangleinenende mit Gas gefüllt, somit die Schlauchenden mit ihren Kuppeleinrichtungen oder die Fangleinen allein an die Wasseroberfläche transportiert. Die Schläuche werden mittels ihrer Fangleinen durch Bergungsmannschaften vom Hilfstankschiff, von einer Hilfsplattform oder -insel bzw. einer Hilfseinrichtung jeglicher Art aufgenommen und an Tanks oder an Zwischenlager, wie z.B. Pontontanks oder Ballons, wenn Tanks nicht sofort verfügbar sind, angeschlossen. Die doppelwandigen Schläuche werden mittels an Bergungseinheiten befindlichen Kompressoren mit Druckluft in der äusseren Schlauchkammer aufgeblasen und auf den vorbestimmten Durchmesser gebracht. Mittels eines weiteren Funksignales werden die Ventile, die entsprechend der Lage des havarierten Tankers ein optimales Entleeren der so verbundenen Tankbehälter ermöglichen, in den Rohrleitungen mittels ihrer Ventilantriebseinrichtung geöffnet. Mit Hilfe der auf den Bergungseinheiten arbeitenden Kompressoren wird durch die äusseren Schlauchkammern der Schläuche Druckluft in die Tanks, alternativ dazu mittels der am jeweiligen Tank angebrachten Druckgasflasche Gas in die Tanks, eingepreßt, die/das ihrerseits/seinerseits und im Zusammenwirken mit Dreiwegeventilen und Pumpen der Bergungseinheiten den erwärmten Tankinhalt durch die inneren Schlauchkammern der Schläuche in Rettungstanks oder Zwischenlager strömen läßt. Während des Abfördervorganges werden die Schläuche durch Einregeln des Verhältnisses zwischen Gewichtskraft der vom Tankinhalt durchströmten Schlauchinnenkammer und Auftrieb der mit Druckluft gefüllten und durchströmten Schlauchaussenkammer in ihrer Eintauchtiefe im Wasser je nach Seegang eingestellt und ihr Transportgut mittels Mikrowelleneinwirkung auf geeignetem Tempraturniveau gehalten.
Die erfindungsgemässe Lösung zeichnet sich durch die nachfolgend aufgeführten vorteilhaften Wirkungen aus. Bei einem havarierten Tanker fallen oftmals die Maschinen- und Energieversorgungssysteme aus. Durch die im Normalbetrieb ständig im aufgeladenen Zustand gehaltenen Energiereservoire an den erfindungsgemässen Abspreng- und Antriebseinrichtungen sowie den Funkempfangsanlagen ist ein funkferngesteuertes Manipulieren am Tanker und ein Zubringen von Verbindungs- und Überleitungssystemen vom havarierten Tanker zur Hilfseinrichtung möglich, welche dort leicht aufgenommen, angeschlossen und zum Abfördern vom Tanker, einschließlich ihrer Stabilisierung beim Abfördern, eingesetzt werden können. Damit ist es entbehrlich, daß Einzelpersonen, Mannschaften oder Gerätetechnik erst auf den Havaristen zu verbringen sind, bevor mit einer Bergung desselben, insbesondere aber der gefährlichen flüssigen Ladung, begonnen werden kann. Mit der Risikosenkung für das Bergungspersonal gehen gleichzeitig Lohnkosteneinsparungen einher. Hauptsächlich sind die ökologischen Vorteile bedeutsam, da mit dieser erfinderischen Lösung Umweltschädigungen in großen Ausmassen, insbesondere durch Ölpestschädigungen und Schädigungen der Pflanzen- und Tierwelt weitestgehend vermieden werden und die Schiffsladung weiterhin erhalten bleibt, somit die natürlichen Ressourcen besser ausgenutzt bzw. geschont werden. Aufwendige Entsorgungsmassnahmen auf See, an der Küste sowie in der Tierwelt entfallen. Als Folgewirkungen ergibt sich daraus, dass auch erhebliche Kosteneinsparungen durch das Entfallen von Entschädigungszahlungen von Versicherern eintreten, die wiederum zur Senkung von Versicherungsprämien, damit zur Kostenentlastung der Schiffseigner führen sollten. Eine Transportkostensenkung wäre daraus die Folge. Meistenteils wird auch der Schiffserhalt als Resultat der gezielten Gewichtsentlastung und -verlagerung, somit der Schiffsstabilisierung und -bergung, zu verzeichnen sein. Eine Wiederverwertbarkeit der Systeme ist gegeben, sowie eine Senkung der Kosten zur Wiederherstellung der Betriebsbereitschaft des Tankers. Es treten keine Schiffsbeschädigungen durch das grossformatige Aufbohren von Bordwänden ein, so wie es beispielsweise eine bekannte Schrift empfiehlt.

### Kurze Beschreibung der Zeichnungen

Die Figur 1 stellt die Seitenansicht des Tankschiffes dar. In ihr sind insbesondere die Anordnung der Luken mit ihren Lukendeckeln bezüglich der Lage der Tanks und der Kiellinie, die Lage der Verbindungsrohrleitungen zwischen den Tanks sowie die Lage der Ventil- und Schlauchantriebseinrichtungen dargestellt.
Figur 2 zeigt die einzelnen Komponenten der erfindungsgemässen Anordnung in der Draufsicht des Tankschiffes.
In Figur 3 wird insbesondere eine in der Bordwand des Tankschiffes angeordnete, im geschlossenen Zustand dargestellte Luke mit dem Projektil und dem Airbag sowie mit der Schlauchantriebseinrichtung und dem Schlauchpaket gezeigt.
Figur 4 stellt in Seiten- und Vorderansicht eine geöffnete Luke mit in Funktion befindlicher Entriegelung dar.

### Zusammenstellung der verwendeten Bezugszeichen

- 1: Tankbehälter
- 2: Schiff
- 3: Verbindungsrohrleitung
- 4: Ventil
- 5: Schiffsbordwand
- 6: Kiellinie
- 7: Lukendeckel
- 8: Luke
- 9: Entriegelungsbolzen
- 10: Drehgelenk
- 11: Innenraum
- 12: Schlauch
- 13: Kupplungseinrichtung
- 14: Schlauchantriebseinrichtung
- 15: Schlauchende
- 16: Fangleine
- 17: Ventilantriebseinrichtung
- 18: Lukenentriegelungseinrichtung
- 19: Energiequelle
- 20: Verdrahtung
- 21: zentrale Empfangsstation
- 22: katapultierbare Beiboote
- 23: Pontontanks
- 24: Ballons
- 25: Projektil
- 26: Airbag
- 27: Druckgasflasche

### Bester Weg zur Ausführung der Erfindung

Ein Tankschiff beliebig hoher Tonnage gerät in Küstennähe in Seenot und läuft auf ein Klippengebiet in der Nähe eines Naturschutzgebietes auf, wodurch es manövrierunfähig geworden ist. Auf dem Tankschiff wird durch Unfallauswirkungen ein Großteil der Mannschaft einsatzunfähig und es kommt zum totalen Maschinenausfall. Gleichzeitig entsteht an Deck ein begrenztes Feuer, welches aber mit schiffseigenen Mitteln nicht beherrschbar ist. Das Schiffspersonal ist gezwungen von Bord zu gehen. Nach Erreichen eines genügend großen Sicherheitsabstandes vom Schiff werden die erfindungsgemäßen Mittel mittels codierter Funkbefehle durch ein noch einsatzfähiges und berechtigtes Mitglied der Schiffsbesatzung wie folgt zum Einsatz gebracht:
Eine oder mehrere Luken 8 werden mittels des Bolzens 9 entriegelt und bewegen sich durch die vorgesehene Schwerpunktlage um das exzentrische Drehgelenk 10 nach unten. Nach Fluten des Vorraumes wird das Projektil 25 in Bewegung gesetzt und zieht die Fangleine 16 in das offene Meer.
Nach Erreichen des vorgesehenen Abstandes wird der projektileigene Airbag 26 zur Funktion gebracht. Die Fangleine 16 wird von der Besatzung aufgenommen. Gleichzeitig werden die über Bord katapultierten Pontontanks 23 verankert. Mittels Winde und/oder Muskelkraft wird mit der Fangleine 16 der doppelwandige Schlauch 12, der gegebenenfalls auch mit eigener Antriebseinrichtung 14 wie die Fangleine vom Schiff aus in das offene Meer in Bewegung gesetzt werden kann, nachgeholt und über seine Kupplungseinrichtung 13 mit den Pontontanks 23 verbunden. Gleichfalls wieder mittels Funkbefehl werden die entsprechenden Ventile 4 und bei Bedarf die jeweiligen Druckgasflaschen 27 geöffnet. Durch das sich in den ausgewählten und vorher mittels Mikrowelleneinwirkung erwärmten Tanks entfaltende Druckgas, gegebenenfalls durch die in die äussere Schlauchkammer des doppelwandigen Schlauches 12 in Richtung Tankschiff gepreßte Druckluft oder exotherm reagierendes Gas, wird der Tankinhalt in den doppelwandigen Schläuchen in der inneren Schlauchkammer des doppelwandigen Schlauches 12, nach aussen hin gegen Wärmeabfluss gut isoliert, gegebenenfalls durch Mikrowelleneinwirkung ständig erwärmt, bis hin zu den Pontontanks gedrückt, d.h. der Tankinhalt des Tankers fließt nahezu selbstständig ab. Bei Bedarf wird über das Rohrleitungssystem zwischen den Einzeltanks, ebenfalls funkferngesteuert, der Tankinhalt durch die tankeigenen Druckgasflaschen in bereits entleerte Tanks übergeleitet und von dort aus vom Tankschiff abgezogen. Selbstverständlich können mehrere Tanks gleichzeitig über ihre eigenen Notentleerungsmittel evakuiert werden, wenn es die Situation zuläßt. Vorzugsweise wird der durch das Feuer am meisten gefährdete Tank zuerst entleert. Sämtliche Verfahrensschritte können später von eingetroffenen Rettungsmannschaften an den noch verbliebenen, nicht entleerten Tanks nachvollzogen werden. Alle erforderlichen Funkkommandos können ebenfalls von Parallelfunkfernsteuerungen von Helikoptern, Hilfsschiffen o.ä. Mitteln aus eingeleitet bzw. durchgeführt werden.

### Gewerbliche Anwendbarkeit

Die Erfindung bezieht sich somit auf eine Anordnung in Verbindung mit Verfahrensschritten, die es ermöglichen, ein bisher nicht befriedigbares Bedürfnis der Beteiligten, einen havarierten Tanker, ohne dass sich Mannschaften, Einzelpersonen oder Gerätetechnik in Gefahr begeben müssen, aus der Ferne als Notmaßnahme zu entleeren. Diese technische Lösung ist sowohl für bereits in Gebrauch befindliche, insbesondere ältere Tanker, als Nachrüstung, wie auch für neu zu bauende Tanker, als Neuausrüstung einsetzbar.

## Patentansprüche

1. Anordnung zur Tankernotentleerung von in Seenot geratenen Tankschiffen, wobei an der Schiffsbordwand in der Nähe der Tankbehälter des Schiffes Öffnungen und Schlauchverbindungen vorgesehen sind, durch die im Notfall das Transportgut, die gefährliche Flüssigkeit, insbesondere Rohöl, Treibstoff, Chemikalie, aus dem in Seenot geratenen Tanker abgeführt wird,
**gekennzeichnet dadurch,**
dass alle Tankbehälter (1) im Schiff (2) mit Druckgasflaschen (27) ausgerüstet und über Rohrleitungen (3) miteinander verbunden sind und in diesen Verbindungsrohrleitungen (3) aus der Ferne zu betätigende Ventile (4) angeordnet sind, daß an den Schiffsbordwänden (5) an jedem Tankbehälter (1), vorzugsweise unterhalb der Kiellinie (6), je eine im Normalzustand mit einem Deckel (7) wasserdicht verschlossene Luke (8)angeordnet ist, deren Deckel (7) über einen funkfernsteuerbaren Entriegelungsbolzen (9) und ein exzentrisch angeordnetes Drehgelenk (10) verfügt, daß im Innenraum (11) zwischen den Tankbehältern (1) und den Lukendeckeln (7), gegebenenfalls auch zwischen den Tankbehältern (1) selbst, aufgetrommelte bzw. in Zick-zack-Lagen gelegte Schläuche (12), wobei jeweils einer an je einem Tank (1) fest angeschlossen ist, mit einer Kupplungseinrichtung (13) und einer Schlauchantriebseinrichtung (14) und einem Airbag (26) am anderen Schlauchende (15) und mit einer über die gesamte Schlauchlänge parallel verlaufenden Fangleine (16) versehen ist, angeordnet sind, daß alternativ die Fangleinen (16) gesondert aufgetrommelt sind, daß alle Ventilantriebs-(17), Lukenentriegelungs- (18) sowie Schlauch- und Fangseilantriebseinrichtungen (14) mit externen, unabhängig voneinander bestehenden, im normalen Schiffsbetrieb vom Schiffsenergiesystem immer in voller Aufladung gehaltenen Energiequellen (19), in Verbindung stehen, daß für jede Einzelfunktion an den verschiedenen Antriebseinrichtungen (14, 17, 18) eine einmalig zu verwendende, gesonderte, codierte Funkfrequenz zugeordnet ist, daß eine parallele Verdrahtung (20) mit einer zentralen Empfangsstation (21) an Bord zur Weitergabe sämtlicher Funkkommandos an die einzelnen Antriebe angeordnet ist, daß katapultierbare Beiboote (22) mit Winden, Pumpen, Kompressoren auf dem Tanker als Havarie- und Rettungsinseln und aufblasbare, elastische, festverankerbare und nach oben entlüftbare Pontontanks (23) oder Ballons (24) auf dem Tankschiff (2) angebracht sind.

2. Anordnung nach Anspruch 1,
**gekennzeichnet dadurch,**
dass die Tanks mit einer Heizungseinrichtung, vorzugsweise einer auf induktiver Basis, die mittels elektromagnetischer Wellen im Hochfrequenzbereich Mikrowellen erzeugt, versehen sind, wobei diese Heizungseinrichtungen über Akkumulatoren oder Generatoren betrieben werden sollen.

3. Anordnung nach Anspruch 1,
**gekennzeichnet dadurch,**
dass die Ventile (4) der Rohrleitungen (3) zur Tankverbindung und die funkfernsteuerbaren Entriegelungsbolzen (9) der Luken (8) mit elektromechanischen, elektropneumatischen, elektrohydraulischen und/oder pyrotechnischen Antriebs- bzw. Absprengeinrichtungen (17), (18) ausgerüstet sind.

4. Anordnung nach Anspruch 1,
**gekennzeichnet dadurch,**
dass die Schläuche (12) aus elastischem, somit volumen- und durchmessererweiterungsfähigem Material bestehen, doppelwandig ausgebildet und ca. 300 m lang sind.

5. Anordnung nach Anspruch 4,
**gekennzeichnet dadurch,**
dass die inneren Schläuche der doppelwandigen Schläuche mit einem Drahtgewebe/-geflecht/-netz versehen sind an welches über geeignete Verbindungen mikrowellenerzeugende Spannung anlegbar ist.

6. Anordnung nach Anspruch 4,
**gekennzeichnet dadurch,**
dass beide Schlauchhüllen der doppelwandigen Schläuche nach aussen und innen mit einer wärmereflektierenden/-isolierenden Schicht versehen sind.

7. Anordnung nach Anspruch 1,
**gekennzeichnet dadurch,**
dass die Fangleinen (16) der Schläuche (12) gleichfalls ca. 300 m lang sind, aus einem hochfesten Werkstoff, vorzugsweise Nylon, oder als dünnes Stahlseil bestehen und an ihrem Ende ein mit einer Gaspatrone (14) angetriebenes Projektil (25) sowie einen funkgesteuert auslösbaren Airbag (26) aufweisen.

8. Anordnung nach Anspruch 1,
**gekennzeichnet dadurch,**
dass diese externen Energiequellen (20) für die Ventilantriebs- (17) und Lukenentriegelungseinrichtungen (18) als Elektroakkumulatoren oder Gaspatronen und für die Schlauch- und Fangleinenantriebe (19) als Gaspatronen bestehen und im Falle der Akkumulatorenversorgung alle Antriebseinrichtungen selbst und Funksignalempfangseinrichtungen an den Antriebseinrichtungen über ein gesondertes Verdrahtungsnetz verbunden sind.

9. Verfahren zur Tankernotentleerung von in Seenot geratenen Tankschiffen, wobei die Schiffsbordwand in der Nähe der Tankbehälter des Schiffes geöffnet und das Transportgut, die gefährliche Flüssigkeit, insbesondere Rohöl, Treibstoff, Chemikalie, durch eine Schlauchverbindung abgeführt wird mittels einer Anordnung nach Anspruch 1,
**gekennzeichnet dadurch,**
daß mittels eines Funksignales die Luken (8), die sich in der dem Zweck entsprechend günstigsten Lage befinden, geöffnet werden, indem durch die Lukenentriegelungseinrichtung (18) der Entriegelungsbolzen (9) betätigt wird, daß die Schläuche (12) mit den Fangleinen (16) oder die Fangleinen (16) allein nach der Lukenöffnung gleichfalls mittels Funksignalauslösung durch ihre Schlauchantriebseinrichtung (14) bzw. mit Gaspatrone in die offene See getrieben und dabei von ihrer Trommel im Schiff abgerollt werden, daß nach Erreichen eines genügend großen Abstandes vom Schiffsrumpf durch erneute Funkansteuerung die Airbags (26) am Schlauch- und/oder Fangleinenende (15) mit Gas gefüllt, somit die Schlauchenden mit ihren Kuppeleinrichtungen (13) oder die Fangleinen (16) allein an die Wasseroberfläche transportiert werden, daß die Schläuche (12) mittels ihrer Fangleinen (16) durch Bergungsmannschaften vom Hilfstankschiff, von einer Hilfsplattform oder -insel bzw. einer Hilfseinrichtung jeglicher Art aufgenommen und an Tanks oder an Zwischenlager, wie z.B. Pontontanks (23) oder Ballons (24), wenn Tanks nicht sofort verfügbar sind, angeschlossen werden, daß die doppelwandigen Schläuche (12) mittels an Bergungseinheiten befindlichen Kompressoren mit Druckluft in der äußeren Schlauchkammer aufgeblasen und auf den vorbestimmten Durchmesser gebracht werden, daß mittels eines weiteren Funksignales die Ventile (4), die entsprechend der Lage des havarierten Tankers ein optimales Entleeren der so verbundenen Tankbehälter (1) ermöglichen, in den Rohrleitungen (3) mittels ihrer Ventilantriebseinrichtung (17) geöffnet werden, dass mittels der auf den Bergungseinheiten arbeitenden Kompressoren durch die äußeren Schlauchkammern der Schläuche (12) Druckluft in die Tanks, alternativ mittels der am jeweiligen Tank angebrachten Druckgasflasche (27) Gas in die Tanks eingepreßt wird, die/das ihrerseits/seinerseits und im Zusammenwirken mit Dreiwegeventilen und Pumpen der Bergungseinheiten den Tankinhalt durch die inneren Schlauchkammern der Schläuche (12) in Rettungstanks oder Zwischenlager strömen läßt, dass während des Abfördervorganges die Schläuche (12) durch Einregeln des Verhältnisses zwischen Gewichtskraft der vom Tankinhalt durchströmten Schlauchinnenkammer und Auftrieb der mit Druckluft gefüllten und durchströmten Schlauchaussenkammer in ihrer Eintauchtiefe im Wasser je nach Seegang eingestellt werden.

## Claims

1. Device/Arrangement for the emergency emptying the tanks of tankers in distress consisting of openings and hose connections on the ship sides near the tanks through which in cases of emergency the commodity being transported, the dangerous liquid, in particular crude oil, fuel, chemical, can be evacuated from the tanker in distress,
**characterized in**
that all tanks (1) in the ship (2) are equipped with compressed gas cylinders (27) and interconnected by pipe lines (3) with valves (4) which can be actuated by remote control arranged in said interconnecting pipe lines (3) in such a way that a hatch (8) which in the normal state is closed watertightly by a cover (7) is arranged preferably below the keel line (6) on the sides (5) of the ship at each tank (1), said cover (7) of which possesses an unlocking bolt (9) which is remotely controlled by wireless and an eccentrically arranged pivot (10), that
hoses (12) wound onto drums or laid in a zig-zag are arranged in the interior space (11) between said tanks (1) and said hatch covers (7), possibly also between said tanks (1) themselves, one such hose (12) being permanently connected to each said tank (1) and being provided with a coupling device (13) and a hose drive device (14) and an air bag (26) at the other hose end (15) and with a handling rope (16) extending parallel to it over the whole hose length, that alternatively said handling ropes (16) are wound onto separate drums, that all valve drive (17), hatch unlocking (18) and hose and rope drive devices (14) are connected to mutually independent energy sources (19) which during normal ship operation are kept fully charged by the energy supply system of the ship, that a separate coded wireless frequency which is to be used only once is assigned to each separate function in said drive devices (14, 17, 18), that a parallel wiring system (20) with a central reception station (21) is arranged on board to relay all wireless commands to the various drives, that catapult launched boats (22) with winches, pumps, compressors as accident and life rafts and inflatable, elastic permanently anchorable pontoon tanks (23) which can be ventilated from the top or balloons (24) are provided on the tanker (2).

2. Device / Arrangement described in claim 1
**characterized in**
that the tanks are equipped with a heating device, preferably working on an inductive basis which generates microwaves by means of high frequency electromagnetic waves, said heating devices being operated by means of accumulators or generators.

3. Device / Arrangement described in claim 1,
**characterized in**
that said valves (4) in the pipe lines (3) interconnecting the tanks and said wirelessly controlled unlocking bolts (9) of the hatches (8) being equipped with electromechanical, electropneumatic, electrohydraulic and/or pyrotechnic drive and/or detachment devices (17), (18).

4. Device / Arrangement described in claim 1,
**characterized in**
that said hoses (12) consist of elastic material and are therefore capable of volumetric and diametric expansion, are double walled and about 300 metres long.

5. Device / Arrangement described in claim 4,
**characterized in**
that the inner hoses of said double walled hoses are provided with wire fabric, braiding and/or netting to which a voltage generating microwaves may be applied via suitable connections.

6. Device / Arrangement described in claim 4,
**characterized in**
that both hose skins of said double walled hoses are provided with a heat reflecting/insulating layer on the outside and the inside.

7. Device / Arrangement described in claim 1,
**characterized in**
that said handling ropes (16) of said hoses (12) are also about 300 metres long, consist of high strength material, preferably nylon, or have the form of thin steel ropes and are provided at their end with a projectile (25) driven by a gas cartridge (14) and an air bag (26) inflated by wireless control.

8. Device / Arrangement described in claim 1,
**characterized in**
that said external energy sources (20) for said valve drive (17) and hatch unlocking devices (18) consist of electric accumulators or gas cartridges and that those for said hose and handling rope drives (19) consist of gas cartridges and, if the energy is supplied by accumulators, all drive devices themselves and wireless signal reception devices in the drive devices are connected by a separate wiring network.

9. Method for emergency emptying of tanks on board tankers in distress at sea, consisting in opening the side of the ship near the tanks of the ship and evacuating the dangerous liquid, in particular crude oil, fuel, chemical, via a hose connection, by means of a arrangement described in claim 1
**characterized in**
that said hatches (8) which are in a correspondingly favourable position for the purpose are opened by means of a wireless signal in that said unlocking bolt (9) is actuated by said hatch unlocking device (18), that said hoses (12) with said handling ropes (16) or said handling ropes (16) alone are driven into the open sea by said hose drive devices (14) and/or by gas cartridges, which are also activated by wireless signal, after the opening of the hatches and are thereby unreeled from the drums in the ship, that said air bags (26) at said hose and/or handling rope end (15) are filled with gas by a further remote wireless command after a sufficiently great distance from the hull of the ship has been reached so that the hose ends with said coupling devices (13) or said handling ropes (16) alone are transported to the water surface, that said hoses (12) are taken up by salvage crews of the auxiliary tanker, a support platform or island or from an auxiliary device of any kind by means of said handling ropes (16) and connected to tanks or temporary storage facilities such as pontoon tanks (23) or balloons (24) if tanks are not immediately available, that said double walled hoses (12) are inflated to the previously defined diameter by compressed air entering the outer hose chamber from compressors on the salvage units, that by means of a further wireless signal said valves (4) permitting optimal emptying of said interconnected tanks (1 ) for the given position of the tanker in distress in said pipe lines (3) are opened by means of said valve drive devices (17), that by means of the compressors working on board the salvage units compressed air is forced through the outer hose chambers of said hoses (12) or alternatively gas is forced into the tanks by said compressed gas cylinder (27) at the tank concemed, which in turn and in conjunction with three-way valves and pumps of the salvage units cause the tank contents to flow through the inner chambers of said hoses (12) into the salvage tanks or temporary storage facilities, that during the evacuation process the depth of immersion of said hoses (12) is adjusted to suit the state of the sea by adjusting the ratio between the weight of the hose inner chamber through which the tank contents flow and the buoyancy of the hose outer chamber which is filled with the compressed air flowing through it.

## Revendications

1. Système permettant de vidanger en urgence les citernes de pétroliers en détresse, la paroi du navire étant dotée d'ouvertures et de raccords pour tuyaux flexibles disposés à proximité des citernes précitées et permettant, en cas de détresse, d'évacuer du pétrolier en détresse la matière transportée, le liquide dangereux, notamment le pétrole, le carburant, les produits chimiques,
**caractérisé en ce que**
toutes les citernes précitées (1) du navire (2) sont dotées de bouteilles de gaz (27) et raccordées entre elles par des tuyauteries (3), lesdites tuyauteries de liaison (3) comportant à l'intérieur des soupapes (4) à commander à distance, en ce qu'une écoutille (8) qui, à l'état normal, est fermée de manière étanche à l'eau à l'aide d'un couvercle (7), est disposée sur les parois (5) du navire, sur chaque citerne précitée (1), de préférence au-dessous de la ligne de quille (6), écoutille (8) dont le couvercle (7) dispose d'un boulon de déverrouillage (9) pouvant être radiocommandé à distance ainsi que d'une articulation pivotante (10) arrangée de manière excentrique, en ce qu'à l'intérieur (11), à savoir entre les citernes précitées (1) et les couvercles d'écoutilles précités (7), et, le cas échéant, également entre les citernes précitées (1) elles-mêmes, sont disposés des tuyaux flexibles (12) enroulés sur tambours et/ou arrangés en couches sous forme zigzag, chacun des tuyaux flexibles précités étant raccordé solidairement à une des citernes précitées (1) et doté, sur l'extrémité opposée (15) du tuyau respectif, d'un dispositif d'accouplement (13) et d'un dispositif de commande de tuyau flexible (14) et d'un airbag (26), et également doté d'une corde de sécurité (16) s'étendant sur l'ensemble de la longueur du tuyau flexible précité, et en ce que, alternativement, les cordes de sécurité précitées (16) sont enroulées sur tambour séparément, en ce que tous les dispositifs de commande de soupapes (17), tous les dispositifs de déverrouillage d'écoutilles (18) ainsi que tous les dispositifs de commande de tuyaux flexibles et de cordes de sécurité précités (14) sont connectés à des sources d'énergie externes (19), indépendantes les unes des autres et étant maintenues en pleine charge par l'intermédiaire du système énergétique du navire au cours du fonctionnement normal du navire, en ce qu'à chaque fonction individuelle aux différents dispositifs de commande précités (14, 17, 18) est attribuée une fréquence radioélectrique codée, spéciale, et à utiliser une seule fois, en ce qu'un câblage en parallèle (20) et un poste récepteur central (21) sont arrangés à bord permettant de transmettre toutes les instructions radioélectriques aux différentes commandes, en ce que des canots de bord catapultables (22), dotés de treuils, de pompes et de compresseurs, sont fixés sur le pétrolier précité (2) pour être utilisés comme canots d'avarie et de sauvetage, et en ce que des citernes flottantes (23) ou ballons (24) gonflables, élastiques, pouvant être haubanés solidairement et pouvant être ventilés vers le haut, sont fixés sur le pétrolier précité (2).

2. Système selon la revendication 1,
**caractérisé en ce que**
les citernes précitées sont dotées d'un dispositif de chauffage, de préférence d'un dispositif à base inductive, dispositif qui génère des micro-ondes dans la gamme des hautes fréquences au moyen d'ondes électromagnétiques, les dispositifs de chauffage précités devant être conduits par l'intermédiaire d'accumulateurs ou de générateurs.

3. Système selon la revendication 1,
**caractérisé en ce que**
les soupapes précitées (4) des tuyauteries précitées (3) destinées à assurer la liaison vers les citernes et les boulons de déverrouillage précités pouvant être radiocommandés à distance (9) et appartenant aux écoutilles précitées (8) sont équipés de dispositifs de commande et/ou d'éjection électromécaniques, électropneumatiques, électrohydrauliques et/ou pyrotechniques (17), (18).

4. Système selon la revendication 1,
**caractérisé en ce que**
les tuyaux flexibles précités (12) sont en matière élastique, ladite matière étant par conséquent élargissable en termes de volume et de diamètre, en ce que les tuyaux précités sont à double paroi et ont une longueur d'environ 300 m.

5. Système selon la revendication 4,
**caractérisé en ce que** les tuyaux intérieurs des tuyaux flexibles à double parois précités sont dotés de tissu métallique/ treillis de fil métallique/treillis métallique auquel peut être appliquée, par l'intermédiaire de connexions appropriées, une tension générant des micro-ondes.

6. Système selon la revendication 4,
**caractérisé en ce que** les deux gaines des tuyaux flexibles à double paroi précités sont dotées, à l'extérieur et à l'intérieur, d'une couche reflétant la chaleur/isolant à la chaleur.

7. Système selon la revendication 1,
**caractérisé en ce que** les cordes de sécurité précitées (16) des tuyaux flexibles précités (12) ont également une longueur d'environ 300 m et sont en matière à résistance élevée, de préférence en nylon, ou se présentent sous forme de câble en acier mince et sont dotées à leur extrémité d'un projectile (25) propulsé par une cartouche à gaz (14) ainsi que d'un airbag (26) pouvant être déclenché par radiocommande.

8. Système selon la revendication 1,
**caractérisé en ce que**
les sources d'énergie externes précitées (20) destinées aux dispositifs de commande de soupapes précités (17) et aux dispositifs de déverrouillage d'écoutilles précités (18) sont des accumulateurs électriques ou des cartouches à gaz, en ce que celles destinées aux dispositifs de commande de tuyaux flexibles et aux dispositifs de commande de cordes de sécurité (19) sont des cartouches à gaz, et en ce qu'en cas d'approvisionnement par accumulateurs, tous les dispositifs de commande eux-mêmes et tous les dispositifs de réception de signaux radioélectriques disposés sur les dispositifs de commande, sont connectés par l'intermédiaire d'un réseau de câblage séparé.

9. Procédé permettant de vidanger en urgence les citernes de pétroliers en détresse, la paroi du navire étant ouverte à proximité des citernes du navire permettant d'évacuer à l'aide d'un système selon la revendication 1 et à travers un raccord pour tuyau flexible, la matière transportée, le liquide dangereux, notamment le pétrole, le carburant, les produits chimiques,
**caractérisé en ce que**
les écoutilles précitées (8) se trouvant dans la position la plus avantageuse pour atteindre l'objectif de l'invention sont ouvertes au moyen d'un signal radioélectrique, en actionnant le boulon de déverrouillage précité (9) par l'intermédiaire du dispositif de déverrouillage d'écoutille précité (18), en ce que les tuyaux flexibles précités (12) et les cordes de sécurité précitées (16) ou bien uniquement les cordes de sécurité (16) précitées sont propulsés également par déclenchement d'un signal radioélectrique vers le large, après l'ouverture des écoutilles, et ceci par l'intermédiaire de leurs dispositifs de commande de tuyaux flexibles précités (14) et/ou au moyen d'une cartouche à gaz, opération au cours de laquelle lesdits tuyaux flexibles/cordes sont déroulés de leurs tambours se trouvant sur le navire, en ce que les airbags précités (26) se trouvant sur l'extrémité du tuyau flexible précité et/ou sur celle de la corde de sécurité précitée (15) sont remplis de gaz à l'aide d'une nouvelle opération de commande radioélectrique, ceci après avoir atteint une distance suffisante par rapport au corps du navire, opération permettant de transporter les extrémités des tuyaux flexibles et leurs dispositifs d'accouplement précités (13) ou uniquement les cordes de sécurité (16) précitées vers la surface d'eau, en ce que les tuyaux flexibles précités (12) peuvent être récupérés à l'aide de leurs cordes de sécurité précitées (16), par des équipes de sauvetage opérant à partir d'un pétrolier auxiliaire, à partir d'une plate-forme auxiliaire, à partir d'un flot auxiliaire ou à partir d'un dispositif auxiliaire quelconque, pour être raccordés aux citernes ou aux entrepôts, tels que citernes flottantes (23) ou ballons (24), au cas où les citernes ne seraient pas disponibles immédiatement, en ce que les tuyaux flexibles à double paroi précités (12) sont gonflés dans leur chambre extérieure avec de l'air comprimé et portés au diamètre prédéterminé au moyen de compresseurs se trouvant sur les unités de sauvetage, en ce que les soupapes précitées (4) se trouvant à l'intérieur les tuyauteries précitées (3) et permettant de vidanger de manière optimale les citernes précitées (1) ainsi liées entre elles, en fonction de la position du pétrolier en détresse, sont ouvertes au moyen de leurs dispositifs de commande de soupapes précités (17), en ce que de l'air comprimé est pressé dans les citernes au moyen des compresseurs fonctionnant sur les unités de sauvetage, à travers les chambres extérieures des tuyaux flexibles précités (12), ou, alternativement, en ce que du gaz est pressé dans les citernes au moyen de la bouteille à gaz précitée (27) fixée sur la citerne respective, permettant, en coopération avec les soupapes à trois voies et les pompes des unités de sauvetage, de transporter le contenu de la citerne vers les citernes de sauvetage ou vers les entrepôts, à travers les chambres intérieures des tuyaux flexibles précités (12), en ce que la profondeur d'immersion dans l'eau des tuyaux flexibles précités (12) est réglée en fonction de la levée de la mer, en ajustant le rapport entre le poids de la chambre intérieur du tuyau flexible où est transporté le contenu de la citerne, d'une part, et la flottabilité de la chambre extérieure du tuyau flexible remplie d'air comprimé et traversée par celui-ci, d'autre part.
